# FASCICULE DE BREVET EUROPEEN

(11) **EP 0 080 954 B1**
(45) Date de publication et mention de la délivrance du brevet: **16.04.1986**
(21) Numéro de dépôt: 82402192.7
(22) Date de dépôt: 01.12.1982
(51) Int. Cl.: H05B 7/103

(54) **Dispositif d'alimentation et de support d'électrodes pour four à arcs**
Anschluss- und Tragevorrichtung für die Elektroden eines Lichtbogenofens
Connection and support arrangement for the electrodes of an arc furnace

(30) Priorité: 01.12.1981 FR 8122521
(43) Date de publication de la demande: 08.06.1983
(73) Titulaire: CLECIM, F-92400 Courbevoie (FR)
(72) Inventeur: Davene, Jean, F-42390 Villars (FR)
(74) Mandataire: Le Brusque, Maurice

## Description

La présente invention est relative à un dispositif d'alimentation en énergie électrique et de support mécanique des électrodes d'un four électrique à arcs destiné à équiper une aciérie.

Dans un four électrique de fusion à arcs, le courant électrique est conduit du transformateur de four aux électrodes par des câbles souples et des conducteurs rigides en cuivre. Ces conducteurs sont en général refroidis et sont supportés par la partie horizontale, ou bras, de chaque porte-électrode. Chacun de ces bras est construit en acier ordinaire et a une section carrée ou rectangulaire. La construction des conducteurs est assez complexe dans son tracé, son isolation électrique et son mode de support. Les conducteurs de chaque phase sont disposés de façon à réduire et équilibrer leurs caractéristiques électriques que sont les réactances et résistances. Une telle disposition fait l'objet, par exemple, du brevet FR-A-1 569 521.

Dans ces dispositifs connus, les fonctions de support (bras) et de conducteur électrique (tubes en cuivre) sont toujours séparées. Pour l'homme de métier en effet, la conduction électrique de courants très intenses se fait toujours par l'intermédiaire de tubes en cuivre, en raison de la basse résistivité de ce métal. Par contre le cuivre, en raison de ses propriétés mécaniques insuffisantes avec les diamètres souhaités pour avoir une implantation satisfaisante, n'est pas utilisé pour la construction des bras porte-électrode (voir aussi le US-A-3 433 878).

Le dispositif selon l'invention permet une fabrication plus simple que pour ces dispositifs connus, ainsi qu'une réduction de la réactance électrique de cette partie du four, ce qui permet d'avoir, pour une même puissance appelée au réseau, une augmentation sensible de la puissance des arcs. Il est caractérisé en ce qu'il est équipé de bras-support porte-électrode en métal amagnétique ayant en même temps la fonction de conducteurs rigides d'alimentation en courant et dont l'extrémité amont sert de plage de contact aux câbles d'amenée du courant. Préférentiellement, le métal utilisé est l'acier inoxydable. Préférentiellement également, les bras sont construits de manière à ne présenter, sur le trajet du courant, aucun angle vif aussi bien dans leur section que sur leur longueur.

L'invention sera mieux comprise à l'aide de la description suivante d'un exemple préférentiel de réalisation, en référence aux dessins annexés dans lesquels :
la figure 1 est une vue latérale schématique d'un des bras porte-électrode qui n'est pas encadré par les deux autres
la figure 2 est une vue latérale schématique du bras porte-électrode qui se trouve encadré par les deux autres
la figure 3 est une vue schématique dessus du dispositif de l'invention.

En se reportant à l'ensemble des figures 1 à 3, chacun des trois mâts verticaux (1, 2, 3) porte, de manière classique, une pièce de support (4, 5, 6) plus large, munie d'une partie électriquement isolante 7.

Conformément à l'invention, chaque pièce-support (4, 5, 6) porte un bras horizontal (8, 9, 10) en acier inoxydable, dont l'extrémité amont (11, 12) sert de plage de contact pour les câbles 13 d'amenée du courant, et dont l'extrémité aval est rattachée aux pinces (14, 15, 16) destinées à enserrer les électrodes.

Afin d'éviter les phénomènes d'échauffement qui seraient dus à des accumulations de courant, les bras (8, 9, 10) sont construits de manière à ne présenter, sur le trajet du courant, aucun angle vif. Leur section est circulaire et ils sont, dans le sens de la longueur, soit totalement rectilignes, soit présentant des courbures en S.

La figure 1 représente un des deux bras, tel que le bras 8, qui n'est pas encadré par les deux autres. Un tel bras est rectiligne et son organe de support (1, 4) arrive au niveau de la partie inférieure de la pince associée 14.

La figure 2 représente le bras « central » 9, qui se trouve encadré par les deux autres (8, 10, figure 3). Pour des raisons évidentes d'encombrement, son organe de support (2, 5) arrive, de manière classique, à un niveau situé au-dessus de celui de la partie inférieure de la pince associée 15. Le mât 2 est donc plus haut que les deux autres. Les trois pinces (14,15, 16) étant préférentiellement au même niveau, le bras 9 présente une courbure douce, en forme de S comme représenté, de sorte que sa partie aval soit au même niveau que les autres.

Pour la réalisation de l'invention, l'utilisation d'un métal amagnétique est indispensable car ces métaux présentent un « effet de peau » bien moindre que celui présenté par les métaux ama- gnétiques, tel que l'acier ordinaire par exemple. La « peau de Kelvin est en effet environ trente fois plus épaisse pour l'acier inoxydable que pour l'acier ordinaire. Par ailleurs, l'acier inoxydable conduit à des dimensions de bras porte-électrode qui se trouvent spécialement bien adaptées aux implantations souhaitées pour les fours électriques ; ce métal s'avère donc préférentiel pour la réalisation de l'invention.

## Revendications

1. Dispositif d'alimentation en énergie électrique et de support des électrodes dans un four électrique à arc comportant trois électrodes fixées respectivement dans des pinces (14,15,16) placées respectivement aux extrémités de trois bras de support (8, 9, 10) s'étendant horizontalement à partir d'un mât vertical, lesdites électrodes étant reliées par des conducteurs électriques rigides à des câbles (13) d'amenée de courant, caractérisé par le fait que les conducteurs rigides d'alimentation électrique des électrodes sont constitués par les mêmes bras horizontaux de support (8, 9, 10), ces derniers étant réalisés en métal amagnétique et munis respectivement, à leurs extrémités aval opposées aux électrodes, de plages de contact (11, 12) sur lesquelles sont branchés les câbles (13) d'amenée du courant.

2. Dispositif d'alimentation et de support selon la revendication 1, caractérisé en ce que lesdits bras (8, 9, 10) sont construits de manière à ne présenter, sur le trajet du courant, aucun angle vif aussi bien dans leur section que sur leur longueur.

3. Dispositif d'alimentation selon la revendication 2, caractérisé par le fait qu'il comprend deux bras rectilignes (8) encadrant un bras central (9) comportant une partie rectiligne placée à un niveau supérieur à celui des deux autres bras et reliée par une courbure douce en forme de S à une extrémité aval de maintien de l'électrode placée au même niveau que les extrémités des autres bras.

4. Dispositif d'alimentation et de support selon l'une des revendications 1 à 3, caractérisé en ce que ledit métal amagnétique est de l'acier inoxydable.

## Claims

1. Arrangement for the supply of electrical energy to and for the support of the electrodes in an electric arc furnace comprising three electrodes fixed respectively in grips (14, 15, 16) placed at the respective ends of three support arms (8, 9, 10) extending horizontally from a vertical pillar, the said electrodes being connected by rigid electrical conductors to cables (13) for the supply of current, characterized in that the rigid conductors for the supply of electricity to the electrodes are constituted by the same horizontal support arms (8, 9, 10), the latter being constructed of non-magnetic metal and being provided, at their downstream ends opposite to the electrodes, with respective contact elements (11, 12) to which the cables (13) for the supply of current are connected.

2. Supply and support arrangement according to Claim 1, characterized in that the said arms (8, 9, 10) are constructed in such a manner as not to exhibit, on the path of the current, any sharp corner, in their section as well as over their length.

3. Supply arrangement according to Claim 2, characterized in that it includes two rectilinear arms (8) surrounding a central arm (9) including a rectilinear portion situated at a level above that of the two other arms and connected by a smooth curve in an S-shape to a downstream end for retention of the electrode situated at the same level as the ends of the other arms.

4. Supply and support arrangement according to one of Claims 1 to 3, characterized in that the said non-magnetic metal is stainless steel.

## Patentansprüche

1. Stromversorgung- und Tragevorrichtung für die Elektroden in einem Lichtbogenofen mit drei jeweils an Zangen (14, 15, 16) befestigten Elektroden, wobei die Zangen jeweils an den Enden der drei von einem senkrechten Mast sich horizontal erstreckenden Tragarme (8, 9, 10) angeordnet sind, und wobei diese Elektroden mit Stromversorgungskabel (13) über starre Stromleiter verbunden sind, dadurch gekennzeichnet, dass die starren Stromleiter der Elektroden durch dieselben horizontalen Tragarme (8, 9, 10) gebildet sind, wobei die Tragarme aus unmagnetischem Metall bestehen und jeweils an den Elektroden stromabwärts entgegengesetzten Enden Kontaktfelder (11, 12) zum Anschluss der Stromversorgungskabel (13) aufweisen.

2. Anschluss- und Tragevorrichtung nach Anspruch 1, dadurch gekennzeichnet, dass diese Arme (8, 9, 10) derart gestaltet sind, dass sie weder über ihre Länge noch im Querschnitt keinen scharfen Winkel über die Stromstrecke aufweisen.

3. Anschluss- und Tragevorrichtung nach Anspruch 2, dadurch gekennzeichnet, dass sie zwei einen Zentralarm (9) mit einem geraden Abschnitt umgebenden geraden Tragarme umfasst, wobei dieser Abschnitt in einer Ebene über derjenigen der anderen beiden Tragarme liegt und über eine S-förmige sanfte Krümmung mit einem unteren Ende zum Halten der Elektroden verbunden ist, das auf dem selben Niveau wie die Enden der anderen Tragarme liegt.

4. Anschluss- und Tragevorrichtung nach einem der Ansprüche 1 bis 3, dadurch gekennzeichnet, dass dieses unmagnetische Metall Niro-Stahl ist.
